# EUROPÄISCHE PATENTSCHRIFT

(11) **EP 2 606 303 B1**
(45) Veröffentlichungstag und Bekanntmachung des Hinweises auf die Patenterteilung: **25.06.2014**
(21) Anmeldenummer: 11740685.0
(22) Anmeldetag: 08.08.2011
(51) Int. Cl.: F25D 27/00

(54) **KÄLTEGERÄT MIT EINER INNENBELEUCHTUNG**
REFRIGERATOR HAVING AN INTERNAL LIGHTING SYSTEM
APPAREIL DE RÉFRIGÉRATION DOTÉ D'UN ÉCLAIRAGE INTERNE

(30) Priorität: 20.08.2010 DE 102010039574
(43) Veröffentlichungstag der Anmeldung: 26.06.2013
(73) Patentinhaber: BSH Bosch und Siemens Hausgeräte GmbH, 81739 München (DE)
(72) Erfinder: KEMPFLE, Stephan, 89352 Ellzee (DE); ROTH, Michael, 89537 Giengen (DE); WIEDENMANN, Matthias, 89189 Neenstetten (DE)
(86) Internationale Anmeldenummer: PCT/EP2011/063612
(87) Internationale Veröffentlichungsnummer: WO 2012/022647

(56) Entgegenhaltungen:
- DE-A1- 19 504 112
- GB-A- 2 467 027
- US-A1- 2009 200 966
- US-A1- 2010 103 672

## Beschreibung

Die Erfindung betrifft ein Kältegerät mit einer Innenbeleuchtung.

Konventionelle Haushaltskältegeräte weisen in der Regel einen wärmeisolierenden Innenbehälter mit einem kühlbaren Innenraum, eine Kältevorrichtung zum Kühlen des Innenraums und ein relativ zum Innenbehälter schwenkbar angeordnetes Türblatt zum Öffnen und Verschießen des Innenraums auf. Normalerweise ist eine Innenbeleuchtung vorgesehen, die bei geöffnetem Türblatt zumindest teilweise den Innenraum beleuchtet. Bei geschlossenem Türblatt ist die Innenbeleuchtung ausgeschaltet.

Ein Kühlgerät gemäß dem Oberbegriff von Anspruch 1 ist aus US 2010/0103672 bekannt.

Aufgabe der Erfindung ist es, ein verbessertes Kältegerät, insbesondere ein verbessertes Haushaltskältegerät mit einer Innenbeleuchtung anzugeben.

Die Aufgabe der Erfindung wird gelöst durch ein Kältegerät gemäß Anspruch 1. Das erfindungsgemäße Kältegerät ist insbesondere ein Haushaltskältegerät, wie z.B. ein Haushaltskühlgerät oder eine Gefrier-Kühlkombination.

Das erfindungsgemäße Kältegerät umfasst demnach die Innenbeleuchtung zum zumindest teilweisen Beleuchten des kühlbaren Innenraums. Um das Leuchtmittel der Innenbeleuchtung, das z.B. als wenigstens eine LED ausgeführt ist, mit der zum Versorgen des Leuchtmittels mit elektrischer Energie vorgesehenen elektrischen Leitung zu kontaktieren, umfasst diese den Randkartenstecker. Ein Randkartenstecker ist ein relativ einfach ausführbarer und preiswerter Stecker, der insbesondere zur Kontaktierung einer Leiterplatte bzw. Leiterplatine auf deren Randbereich aufgesteckt werden kann. Das Leuchtmittel kann auch mehrere LEDs umfassen, von denen wenigstens zwei der LEDs unterschiedliche Farben aufweisen können.

Gemäß des erfindungsgemäßen Kältegerätes weist dessen Innenbeleuchtung eine Leiterplatte auf, auf der das Leuchtmittel befestigt ist und die einen elektrischen Kontakt aufweist, der mit dem Randkartenstecker elektrisch verbunden ist, um das Leuchtmittel mit der elektrischen Leitung elektrisch zu verbinden. Der elektrische Kontakt ist an einem Randbereich der Leiterplatte angeordnet.

Das Gehäuse der Innenbeleuchtung kann in einem wärmesolierenden Material des Innenbehälters eingeschäumt sein. Somit kann in relativ einfacher Weise das Leuchtmittel innerhalb des Gehäuses der Innenbeleuchtung angeordnet werden, wodurch der Montageaufwand verringert werden kann.

Gemäß des erfindungsgemäßen Kältegerätes weist das Gehäuse der Innenbeleuchtung einen Schacht auf, in dem die Leiterplatte mit dem Leuchtmittel steckt. Dieser Schacht ist in den Innenraum zeigenden Richtung offen, um z.B. ein defektes Leuchtmittel in relativ einfacher Weise austauschen zu können.

Der Randkartenstecker kann in dem Schacht stecken, um mit dem Kontakt der Leiterplatte elektrisch verbunden zu sein. Um eine gute Befestigung des Randkartensteckers zu erhalten, kann dieser formschlüssig im Schacht stecken.

Der Schacht kann an dem in Richtung wärmeisolierendem Material gerichteten Ende eine Öffnung aufweisen, in der der Randkatekartenstecker steckt.

Die Innenbeleuchtung kann einen Deckel bzw. eine Kappe zum Abdecken des Randkartensteckers umfassen. Insbesondere wenn der Randkartenstecker mit einem Isolierschaum des Kältegerätes in Berührung kommen kann, kann eine solche Kappe den Randkartenstecker gegen den Isolierschaum abdichten. Die Kappe ist z.B. aus Kunststoff.

Die Kappe kann vorzugsweise als ein Filmscharnier ausgeführt sein. Das Filmscharnier bzw. die Kappe kann als ein separates Einzelteil ausgeführt sein oder vorzugsweise einstückig am Gehäuse der Innenbeleuchtung angeformt sein.

Die Kappe kann für eine Befestigung mit dem Randkartenstecker verrastet sein.

Das erfindungsgemäße Kältegerät umfasst je nach Ausführungsform gegebenenfalls ein LED Gehäuse mit elektrischer Kontaktierung. Für die Kontaktierung des Leuchtmittels, gegebenenfalls der LED Platine bzw. LED Leiterplatte, wird ein Direktsteckverbinder, ein sogenannter Randkartenstecker, verwendet. Zur Abdichtung nach Außen kann eine Kappe z.B. aus Kunststoff verwendet werden, die vorzugsweise als Filmscharnieranbindung insbesondere am Gehäuse der Innenbeleuchtung oder als separates Einzelteil hergestellt werden kann.

Das erfindungsgemäße Kältegerät kann eine verbesserte Einbaumöglichkeit der Innenbeleuchtung ermöglichen durch definierte Kabelverlegung (elektrische Leitung). Eine relativ kompakte Bauweise kann ermöglicht werden, da die elektrische Leitung (Kabelabgang) entlang des z.B. als Hinterlegteil ausgebildeten Gehäuses der Innenbeleuchtung möglich ist.

Aufgrund der Verwendung des Randkartensteckers ergibt sich die Möglichkeit des Einbaus von Steckerverbindern mit höheren Polzahlen zur Kontaktierung der gegebenenfalls verwendeten Platine (Leiterplatte), gegebenenfalls Einzelansteuerung von LEDs z.B. für unterschiedliche Lichtfarben.

Es kann eine relativ einfache Platinengeometrie (Rechteckform) verwendet werden.

Es kann sich eine Kostenersparnis durch Teilereduktion und Verwendung von Standard-Steckverbindern ergeben.

Man benötigt keine aufwändige Gummiumspritzung für das Gehäuse der Innenbeleuchtung.

Gegebenenfalls die zur Abdichtung verwendete Kappe kann aus einem Werkstoff mit höherer Glühdrahtfestigkeit als die Gummi-Umspritzung realisiert werden. Dadurch ist ein höherer elektrischer Strom zur Platine über die Verbindung zulässig.

Es kann eine Montagevereinfachung durch günstigere Fügerichtung der Platine ins Gehäuse erreicht werden. Die Herstellung der elektrischen Verbindung erfolgt nicht durch blindes Fügen von Stift in Buchse, sondern kann durch Einschieben der Platine über im Gehäuse integrierte Führungen in den Randkartensteckverbinder erfolgen.

Ein Ausführungsbeispiel der Erfindung ist exemplarisch in den beigefügten schematischen Zeichnungen dargestellt. Es zeigen:
- Fig. 1: ein Haushaltskältegerät mit einer Innenbeleuchtung,
- Fig. 2: eine Seitenansicht der Innenbeleuchtung in geschnittener Darstellung und
- Figuren 3, 4: die Innenbeleuchtung in perspektivischen Darstellungen.

Die Figur 1 zeigt ein Haushaltskältegerät 1 als Beispiel eines Kältegerätes. Das Haushaltskältegerät 1, das beispielsweise als No-Frost Gerät ausgeführt ist, weist einen Korpus bzw. ein Gehäuse 2 und einen wärmeisolierenden Innenbehälter 3 mit einem kühlbaren Innenraum 4 auf. Das Haushaltskältegerät 1 ist z.B. ein Haushaltskühlgerät.

Das Haushaltskältegerät 1 umfasst ferner eine nicht näher dargestellte, dem Fachmann im Prinzip jedoch bekannte Kältevorrichtung zum Kühlen des Innenraums 4, die von einer nicht näher dargestellten Steuervorrichtung angesteuert wird, sodass der Innenraum 4 zumindest in etwa eine vorab eingestellte Soll-Temperatur aufweist. Die Kältevorrichtung umfasst z.B. einen Kältekreislauf, der z.B. einen Verdampfer, Verflüssiger, etc. aufweist.

Das Haushaltskältegerät 1 weist ein am Gehäuse 2 mittels Scharniere angeschlagenes Türblatt 5 zum Verschließen des Innenraums 4 auf. Bei geöffnetem Türblatt 5 ist der Innenraum 4 zugänglich. An der in Richtung Innenraum 4 gerichteten Seite des zum Verschließen des Innenraums 4 vorgesehenen Türblatts 5 sind im Falle des vorliegenden Ausführungsbeispiels mehrere Türabsteller 6 angeordnet.

Im Falle des vorliegenden Ausführungsbeispiels sind im Innenraum 4 zum Lagern von Kühlgut mehrere Fachböden 7 übereinander angeordnet und im unteren Bereich des Innenraums 4 ist eine Schublade 8 vorgesehen, die zumindest teilweise aus dem Innenraum 4 herausgezogen werden kann.

Im Falle des vorliegenden Ausführungsbeispiels wird bei geöffnetem Türblatt 5 der Innenraum 4 mittels einer in den Figuren 2 bis 4 gezeigten Innenbeleuchtung 10 zumindest teilweise beleuchtet.

Im Falle des vorliegenden Ausführungsbeispiels weist die Innenbeleuchtung 10 ein Gehäuse 11 auf, das z.B. in der Decke 9 oder einer der Seitenwände des Innenbehälters 3 in ein wärmeisolierendes Material, insbesondere einen Isolierschaum 12 eingeschäumt ist und z. B. aus Kunststoff im Spritzgussverfahren hergestellt wurde. Die Fig. 2 zeigt eine Seitenansicht der Innenbeleuchtung 10 in einer geschnittenen Darstellung und die Figuren 3 und 4 zeigen die Innenbeleuchtung 10, insbesondere deren Gehäuse 11, in perspektivischen Darstellungen, wobei die Fig. 3 die im Isolierschaum 12 eingeschäumte Seite und die Fig. 4 die in den Innenraum 3 gerichtete Seite des Gehäuses 11 der Innenbeleuchtung 10 zeigt.

Die Innenbeleuchtung 10 umfasst als Leuchtmittel z.B. wenigstens eine LED 13, die insbesondere auf einer Platine bzw. Leiterplatte 14 befestigt ist. Die LED 13 bzw. die Leiterplatte 14, sind z.B. in einem Schacht 20 des Gehäuses 11 eingesteckt, der im Falle des vorliegenden Ausführungsbeispiels sowohl in Richtung Isolierschaum 12 als auch in Richtung Innenraum 3 geöffnet ist. Das Gehäuse 11 umfasst beispielsweise einen Reflektor 15, um das von der LED 13 stammende Licht zumindest teilweise zu reflektieren, damit diese besser den Innenraum 4 beleuchtet. Es können auch mehrere LEDs 13 vorgesehen sein, von denen wenigstens zwei der LED unterschiedliche Farben aufweisen.

Der Schacht 20 ist in Richtung Innenraum 3 geöffnet und umfasst in diesem Bereich eine Öffnung 23, durch die die Leiterplatte 14 mit der LED 13 in den Schacht 20 geschoben werden kann. Außerdem umfasst der Schacht 20 z.B. Führungen 24 für die Leiterplatte 14.

Um das Gehäuse 11 besser gegen den Isolierschaum 12 abzudichten, weist das Gehäuse 11 im Falle des vorliegenden Ausführungsbeispiels eine z.B. einstückig am Gehäuse 11 angeformte Dichtlippe 16 auf.

Im Falle des vorliegenden Ausführungsbeispiels verläuft innerhalb des Isolierschaums 12 eine elektrische Leitung 17, die vorgesehen ist, die LED 13 bei geöffnetem Türblatt 5 mit elektrischer Energie zu versorgen. Die elektrische Leitung 17 ist z.B. mit ihrem einen Ende mit der Steuervorrichtung des Haushaltskältegerätes 1 verbunden, sodass die Innenbeleuchtung 10 bei geöffnetem Türblatt 5 ein und bei geschlossenem Türblatt 5 ausgeschaltet ist.

Um die elektrische Leitung 17 mit der LED 13 bzw. mit der Leiterplatte 14 elektrisch zu kontaktieren, umfasst die Leiterplatine 14 an ihrem Randbereich einen elektrischen Kontakt 18. Das der Innenbeleuchtung 10 zugewandte Ende der elektrischen Leitung 17 ist mit einem Randkartenstecker 19 versehen, der insbesondere formschlüssig in den Schacht 20 des Gehäuses 11 gesteckt ist und somit den Kontakt 18 der Leiterplatine 14 elektrische kontaktiert. Der Randkartenstecker 19 ist insbesondere in eine Öffnung des Schachtes 20, die in Richtung Isolierschaum 12 zeigt, formschlüssig gesteckt.

Um den Schacht 20 verbessert gegen den Isolierschaum 12 abzudichten, ist im Falle des vorliegenden Ausführungsbeispiels noch eine Kappe z.B. aus Kunststoff und/oder in Form eines Filmscharniers 21 vorgesehen, das in den Figuren 2, 3 im aufgeklappten Zustand gezeigt ist. Nach dem Kontaktieren des Randkartensteckers 19 mit der Leiterplatte 14 und vor dem Einschäumen des Gehäuses 11 in den Isolierschaum 12 wird das Filmscharnier 21 umgeklappt, um das Ende des Schachts 20, in dem der Randkartenstecker 19 formschlüssig steckt, zu verschließen. Das Filmscharnier 21 ist z.B. einstückig am Gehäuse 11 angeformt, wie dies in den Figuren 2, 3 gezeigt ist.

Die Innenbeleuchtung 10 umfasst ferner eine nicht näher dargestellte, zumindest semitransparenten Abdeckung, mit der der Reflektor 15 verschlossen werden kann. Die Abdeckung kann z.B. auf den Innenbehälter 3 oderauf das Gehäuse 11 der Innenbeleuchtung 10 aufgeklipst werden oder mit diesem verrasten. Die Abdeckung kann auch lösbar am Gehäuse 11 der Innenbeleuchtung 10 oder am Innenbehälter 3 befestigt sein. Das Gehäuse 11 umfasst z.B. einstückig angeformte Rastmittel 22, damit die Abdeckung am Gehäuse 11 befestigt werden kann.

## Patentansprüche

1. Kältegerät, insbesondere Haushaltskältegerät, aufweisend einen wärmeisolierenden Innenbehälter (3) mit einem kühlbaren Innenraum (4), eine Kältevorrichtung zum Kühlen des Innenraums (4), ein relativ zum Innenbehälter (3) schwenkbar angeordnetes Türblatt (5) zum Öffnen und Verschießen des Innenraums (4), und eine innerhalb des Innenraums (4) angeordnete Innenbeleuchtung (10) zum zumindest teilweisen Beleuchten des Innenraums (3) mit einem Gehäuse (11) und einem innerhalb des Gehäuses (11) angeordneten, auf einer, einen elektrischen Kontakt (18) aufweisenden Leiterplatte (14) befestigten Leuchtmittel (13), das mit einer elektrischen Leitung (17) mit elektrischer Energie versorgbar ist, wobei das der Innenbeleuchtung (10) zugewandte Ende der elektrischen Leitung (17) mit einem Randkartenstecker (19) zum elektrischen Kontaktieren des Leuchtmittels (13) versehen ist, der elektrische Kontakt (18) mit dem Randkartenstecker (19) elektrisch verbunden ist, um das Leuchtmittel (13) mit der elektrischen Leitung (17) elektrisch zu verbinden, **dadurch gekennzeichnet, dass** das Gehäuse (11) einen Schacht (20) umfasst, in dem die Leiterplatine (14) mit dem Leuchtmittel (13) steckt und der in Richtung Innenraum (3) offen ist, um für die Montage der Innenbeleuchtung (10) die Leiterplatte (14) mit dem Leuchtmittel (13) in den Schacht (20) zu schieben.

2. Kältegerät nach Anspruch 1, **dadurch gekennzeichnet, dass** das Leuchtmittel als wenigstens eine LED (13) ausgeführt ist.

3. Kältegerät nach Anspruch 1 oder 2, **dadurch gekennzeichnet, dass** das Leuchtmittel als eine Mehrzahl von LEDs ausgeführt ist, von denen wenigstens zwei der LEDs unterschiedliche Farben aufweisen.

4. Kältegerät nach einem der Ansprüche 1 bis 3, **dadurch gekennzeichnet, dass** das Gehäuse (11) der Innenbeleuchtung (10) in einem wärmesolierenden Material (12) des Innenbehälters (3) eingeschäumt ist.

5. Kältegerät nach einem der Ansprüche 1 bis 4, **dadurch gekennzeichnet, dass** der Schacht (20) für die Leiterplatte (14) vorgesehene Führungen umfasst.

6. Kältegerät nach einem der Ansprüche 1 bis 5, **dadurch gekennzeichnet, dass** der Schacht (20) ein Öffnung aufweist, in der der Randkartenstecker (19) insbesondere formschlüssig steckt, um mit dem Kontakt (18) der Leiterplatine (14) elektrisch verbunden zu sein.

7. Kältegerät nach einem der Ansprüche 1 bis 6, **dadurch gekennzeichnet, dass** die Innenbeleuchtung (10) eine Kappe (21) insbesondere aus Kunststoff zum Abdecken des Randkartensteckers (19) umfasst.

8. Kältegerät nach Anspruch 7, **dadurch gekennzeichnet, dass** die Kappe als ein Filmscharnier (21) ausgeführt ist, dass die Kappe (21) einstückig am Gehäuse (11) der Innenbeleuchtung (10) angeformt ist, und/oder dass die Kappe (21) mit dem Randkartenstecker (19) verrastet ist:

## Claims

1. Refrigerator, in particular a domestic refrigerator, comprising a thermally insulating internal container (3) with an interior space (4) which can be cooled, a refrigeration apparatus for cooling the interior space (4), a door leaf (5) which is arranged pivotably relative to the internal container (3) for opening and closing the interior space (4), and an internal lighting system (10) arranged within the interior space (4) for at least partially illuminating the interior space (3), said internal lighting system (10) having a housing (11) and arranged within the housing (11) a lighting means (13) fastened to a conductor board (14) having an electrical contact (18), which lighting means (13) can be supplied via an electrical line (17) with electrical energy, wherein the end of the electrical line (17) facing toward the internal lighting system (10) is provided with an edge board plug (19) for electrically contacting the lighting means (13), the electrical contact (18) is electrically connected to the edge board plug (19) in order to connect the lighting means (13) electrically to the electrical line (17), **characterised in that** the housing (11) comprises a shaft (20), into which the conductor board (14) bearing the lighting means (13) is plugged and is open in the direction toward the interior space (3) in order to push the conductor board (14) bearing the lighting means (13) into the shaft (20) for assembly of the internal lighting system (10).

2. Refrigerator according to claim 1, **characterised in that** the lighting means is configured as at least one LED (13).

3. Refrigerator according to claim 1 or 2, **characterised in that** the lighting means is configured as a plurality of LEDs of which at least two of the LEDs have different colours.

4. Refrigerator according to one of claims 1 to 3, **characterised in that** the housing (11) of the internal lighting system (10) is embedded in a thermally insulating material (12) of the internal container (3).

5. Refrigerator according to one of claims 1 to 4, **characterised in that** the shaft (20) for the conductor board (14) comprises guides that are provided.

6. Refrigerator according to one of claims 1 to 5, **characterised in that** the shaft (20) has an opening into which the edge board plug (19) is inserted, in particular in form-fitting manner, in order to be electrically connected to the contact (18) of the printed circuit board (14).

7. Refrigerator according to one of claims 1 to 6, **characterised in that** the internal lighting system (10) comprises a cap (21), in particular made of plastic, for covering the edge board plug (19).

8. Refrigerator according to claim 7, **characterised in that** the cap is configured as a film hinge (21), that the cap (21) is moulded integrally onto the housing (11) of the internal lighting system (10) and/or that the cap (21) is locked to the edge board plug (19).

## Revendications

1. Appareil frigorifique, notamment appareil frigorifique à usage domestique, présentant un compartiment intérieur (3) thermo-isolant muni d'un espace intérieur (4) pouvant être réfrigéré, un dispositif de réfrigération destiné à réfrigérer l'espace intérieur (4), un vantail de porte (5) disposé de manière pivotante par rapport au compartiment intérieur (3), destiné à ouvrir et fermer l'espace intérieur (4), et un éclairage intérieur (10) disposé à l'intérieur de l'espace intérieur (4) pour l'éclairage au moins partiel de l'espace intérieur (4), muni d'un boîtier (11) et d'un moyen d'éclairage (13) disposé à l'intérieur du boîtier (11), fixé sur une plaquette à circuit imprimé (14) présentant un contact électrique (18), lequel moyen d'éclairage peut être alimenté en énergie électrique par une ligne électrique (17), l'extrémité, tournée vers l'éclairage intérieur (10), de la ligne électrique (17) étant munie d'un connecteur plat latéral (19) pour la connexion électrique du moyen d'éclairage (13), le contact électrique (18) étant relié électriquement à la ligne électrique (17) afin de relier électriquement le moyen d'éclairage (13) à la ligne électrique (17), **caractérisé en ce que** le boîtier (11) comprend un puits (20) dans lequel la plaquette à circuit imprimé (14) avec le moyen d'éclairage (13) est emboîtée et lequel est ouvert en direction de l'espace intérieur (4) afin de pousser la plaquette à circuit imprimé (14) avec le moyen d'éclairage (13) dans le puits (20) pour le montage de l'éclairage intérieur (10).

2. Appareil frigorifique selon la revendication 1, **caractérisé en ce que** le moyen d'éclairage est réalisé comme au moins une LED (13).

3. Appareil frigorifique selon la revendication 1 ou 2, **caractérisé en ce que** le moyen d'éclairage est réalisé comme une pluralité de LED dont au moins deux des LED présentent différentes couleurs.

4. Appareil frigorifique selon l'une quelconque des revendications 1 à 3, **caractérisé en ce que** le boîtier (11) de l'éclairage intérieur (10) est enrobé par moussage dans un matériau thermo-isolant (12) du compartiment intérieur (3).

5. Appareil frigorifique selon l'une quelconque des revendications 1 à 4, **caractérisé en ce que** le puits (20) pour la plaquette à circuit imprimé (14) comprend des guidages ménagés.

6. Appareil frigorifique selon l'une quelconque des revendications 1 à 5, **caractérisé en ce que** le puits (20) présente une ouverture dans laquelle le connecteur plat latéral (19) est enfiché notamment par adhérence de forme, afin d'être relié électriquement au contact (18) de la plaquette à circuit imprimé (14).

7. Appareil frigorifique selon l'une quelconque des revendications 1 à 6, **caractérisé en ce que** l'éclairage intérieur (10) comprend un capuchon (21) notamment en matière plastique pour recouvrir le connecteur plat latéral (19).

8. Appareil frigorifique selon la revendication 7, **caractérisé en ce que** le capuchon est réalisé comme une charnière à film (21), **en ce que** le capuchon (21) est formé d'une seule pièce sur le boîtier (11) de l'éclairage intérieur (10), et/ou **en ce que** le capuchon (21) est enclenché avec le connecteur plat latéral (19).
